# EUROPÄISCHE PATENTSCHRIFT

(11) **EP 2 496 486 B1**
(45) Veröffentlichungstag und Bekanntmachung des Hinweises auf die Patenterteilung: **19.07.2017**
(21) Anmeldenummer: 10779246.7
(22) Anmeldetag: 08.11.2010
(51) Int. Cl.: B65D 21/02, B65D 25/28

(54) **KANISTER MIT BODENSEITIGER AUFNAHME FÜR EINE SEPARATE AUSGIESSHILFE**
CAN HAVING A RECEPTACLE ON THE BOTTOM FACE FOR A SEPARATE POURING AID
BIDON DOTÉ D'UN LOGEMENT CÔTÉ FOND POUR UN ÉLÉMENT D'AIDE AU DÉVERSEMENT DISTINCT

(30) Priorität: 06.11.2009 CH 17112009
(43) Veröffentlichungstag der Anmeldung: 12.09.2012
(73) Patentinhaber: Alpla-Werke Alwin Lehner GmbH und Co.KG, 6971 Hard (AT)
(72) Erfinder: LEHNER, Günther, A-6971 Hard (AT); LUCAS, Edwin, 67578 Gimbsheim (DE)
(74) Vertreter: Hasler, Erich
(86) Internationale Anmeldenummer: PCT/EP2010/006787
(87) Internationale Veröffentlichungsnummer: WO 2011/054541

(56) Entgegenhaltungen:
- DE-A1- 3 032 184
- DE-U1-202005 006 134
- FR-A1- 2 715 125

## Beschreibung

### Gebiet der Erfindung

Die Erfindung betrifft einen Kanister gemäss Oberbegriff des Anspruchs 1.

### Stand der Technik

Es sind seit längerem Kunststoffkanister mit einem Ausgiessstutzen bekannt, an die zum vereinfachten Ausgiessen der in dem Kanister enthaltenen Flüssigkeit eine Ausgiesshilfe an dem Ausgiessstutzen anbringbar ist. Damit erwähnte separate Ausgiesshilfe dem Benutzer immer zur Hand ist, sind am Markt Kanister vorhanden, an denen die Ausgiesshilfe gehalten ist. Beispielsweise existieren Kunststoffkanister, die an einer ihrer Seitenwände eine Einbuchtung besitzen, welche der Aufnahme einer separaten Ausgiesshilfe dienen. Die Einbuchtung besitzt dabei die Negativform der Ausgiesshilfe und ist derartig bemasst, dass die Ausgiesshilfe in der Einbuchtung geklemmt gehalten ist. An dieser Seitenfläche kann jedoch kein Beschriftungsetikette angebracht werden, da diese bei der Entnahme der Ausgiesshilfe zwangsläufig zerstört werden würde. Ausserdem geht eine derartige Einbuchtung zu Lasten des Füllvolumens.

Aus der US 4 664 301 ist ein Ausgiesser und ein separater Ausgiesshalter für Kanister bekannt. Der Ausgiesshalter ist auf die Oberseite des Kanisters aufsteckbar und besitzt zwei gegenüberliegende Fortsätze mit jeweils einer kreisrunden Durchführung zur Aufnahme des Ausgiessers. Der Ausgiesshalter stellt allerdings einen separaten Bauteil dar, der zusätzliche Herstellkosten verursacht. Ferner ist er so angebracht, dass an dem Kanister ein Trage- bzw. Haltegriff keinen Platz findet.

Die DE 20 2005 006 134 U1 zeigt einen Kanister gemäß dem Oberbegriff des Anspruchs 1, mit einer Halterung für eine separate Ausgiesshilfe. Die Oberseite des Kanisters weist eine Nut auf, in der die Ausgiesshilfe aufgenommen ist. Die Nut kann quer oder längs zum Verlauf eines an der Oberseite des Kanisters angebrachten Handgriffs angeordnet sein. Die Form der Nut ist der Ausgiesshilfe angepasst und weist mindestens entlang eines kurzen Abschnitts eine Hinterschneidung auf. Durch die Hinterschneidung ist die Ausgiesshilfe in Form einer Verrasterung auf der Oberseite des Kanisters gehalten. Die Ausgiesshilfe ist abgewinkelt, um das Ausgiessen eine Flüssigkeit aus dem Kanister in ein anderes Gebinde zu erleichtern. Dementsprechend ist auch die Nut abgewinkelt, um die Ausgiesshilfe aufnehmen zu können. Die Oberseite des Kanisters ist entlang der Kanisterbreitseite in Richtung des Griffs gekrümmt. Eine Ausrichtung der abgewinkelten Nut entlang der gekrümmten Kanisteroberseite, also quer zum Griff, ist daher naheliegend.
Der Kanister hat den Vorteil, dass er in seiner Stapelbarkeit durch die Ausgiesshilfe nicht beeinträchtigt ist und die Nut das Füllvolumen des Kanisters nicht einschränkt. Ein Nachteil der vorliegenden Positionierung der Ausgiesshilfe ist, dass diese nicht geschützt ist und bei unvorsichtigem Hantieren des Kanisters leicht verloren gehen kann. Auch ragt bei einer Halterung der Ausgiesshilfe an der Oberseite des Kanisters selbige in die Öffnung, die durch den Griff und die Kanisteroberseite definiert ist. Das Angreifen des Kanisters und die Entnahme der Ausgiesshilfe wird durch die Verkleinerung der beschriebenen Öffnung erschwert. Ein weiterer Nachteil der vorliegenden Ausgiesshalterung liegt darin, dass bei einer reduzierten Krümmung der Kanisteroberseite die Ausgiesshilfe in eine Kanisterseitenfläche ragt und die Etikettenfläche an der Kanisterseitenfläche dementsprechend reduziert ist. Noch ein Nachteil der vorgeschlagenen Ausgiesshalterung ist, dass die Halterung in kurzem Abstand zum Griff des Kanisters und zum Ausgiessstutzen liegt. Dadurch muss die Blasform des Kanisters aufwendig gestaltet sein. Die Innenoberfläche des Kanisters bildet im Bereich der Nut zwangsläufig Einstülpungen und Vorsprünge, an welchen sich beim Entleeren Flüssigkeit ansammeln kann. Ein vollständiges Entleeren des Kanisters ist daher durch die Anordnung der Nut erschwert. Gemäss der 20 2005 006 134 U1 hat ein Vorsehen einer Aussparung für die Ausgiesshilfe in einer Seitenwand des Kanisters eine Schwächung der Stabilität der Seitenwand und damit des Kanisters insgesamt zur Folge. Eine solche Einziehung in einer Seitenwand geht ausserdem zu Lasten des Füllvolumens.

Aus der DE 30 32 184 ist ein Benzinkanister bekannt, welcher im Wesentlichen eine Kreisform aufweist. Begründet durch diese Form, ist es ermöglicht, dass der Benzinkanister in dem Felgeninnenraum eines PKW Reserverades aufnehmbar ist. Die Kreiskontur des Kanisters weist zwei Abweichungen auf. Einerseits eine abgeflachte Stellfläche, damit der Kanister abstellbar ist und andererseits einen der Stellfläche gegenüberliegenden Bereich an dem ein Handgriff und eine Ausgusstülle angeordnet sind. Im Bereich der Standfläche ist ein in Längsrichtung orientierter mittlerer Einschnitt vorgesehen, welcher die Länge der Standfläche beidseitig überschreitet. Der Einschnitt ist in seiner Gestalt komplementär der äusseren Form eines Auslaufrohres, welches auf die Ausgusstülle aufschraubbar ist. Der Einschnitt ist von Griffmulden begrenzt, welche die Entnahme des Auslaufrohres aus dem Einschnitt erleichtern. Der Einschnitt ist in geeigneter Weise an das Auslaufrohr angepasst, damit dieses klemmend in dem Einschnitt gehalten ist. Dies kann beispielsweise durch Haltenasen, angeordnet an geeigneten Stellen, erreicht werden. Der Benzinkanister hat den Vorteil, dass er bei Aufnahme in einem Felgenhohlraum eines Reserverades den ihm zur Verfügung stehenden Raum optimal ausnutzt und das separate Auslaufrohr am Benzinkanister untergebracht ist. Nachteilig ist jedoch, dass das Auslaufrohr relativ lang sein muss, um die Standfläche zu überragen. Dementsprechend nimmt der Einschnitt an dem Kanister viel Platz in Anspruch und reduziert das Füllvolumen des Kanisters. Zusätzlich wird das Füllvolumen durch die Griffmulden reduziert. Auch sind Kanister mit einer solchen kreisrunden Aussenkontur nicht stapelbar. Ein Mehrzahl dieser Kanister ist daher nur aufwendig und platzintensiv, beispielsweise zu deren Verkaufsstellen zu transportieren, da ein dicht gepackter und dementsprechend platzsparender Transport, bei dem ein Kanister mit seinem Boden auf die Oberseite eines weiteren Kanisters gestapelt wird, nicht möglich ist.

### Aufgabe der Erfindung

Aufgabe der vorliegenden Erfindung ist es daher, einen Kanister mit einer Halterung für eine separate Ausgiesshilfe vorzuschlagen, welcher die oben ausgeführten Nachteile nicht aufweist. Eine weitere Aufgabe ist es, einen Kanister zu zeigen, bei dem die separate Ausgiesshilfe eine beliebige Form haben kann und trotzdem an dem Kanister gehalten ist. Noch eine Aufgabe ist es, einen Kanister zu schaffen, welcher in der Handhabung besonders einfach ist.

### Beschreibung

Erfindungsgemäss wird die Aufgabe bei einer Vorrichtung gemäss Oberbegriff des Anspruchs 1 dadurch gelöst, dass die Nut am Boden des Kanisters quer zu einem Haltegriff, welcher an der Oberseite des Kanisters vorgesehen ist, angeordnet ist. Die Nut am Boden des Kanisters quer zum Handgriff wirkt als eine zusätzliche Versteifung des Bodens. Ein Ausklappen des Bodens beim Anheben von gefüllten Kanistern ist durch das Vorsehen der Nut im Boden quer zum Handgriff verhindert. Beim Entleeren, insbesondere von schweren Kanistern, benötigt der Benutzer jedenfalls beide Hände um den Kanister zu halten. Eine Hand hält den Griff des Kanisters und die andere Hand kippt bzw. führt den Kanister, indem diese am Übergang von einer Seitenwand zum Boden angreift. An dieser Stelle kann die andere Hand jedoch leicht den Griff verlieren und abrutschen. Die quer zum Haltegriff am Boden angeordnete Nut des erfindungsgemässe Kanister stellt demgegenüber einen idealen Griff zum zusätzlichen Halten des Kanisters dar. Es versteht sich, dass die Nut während des Auslehrens des Kanisters frei ist, da die Ausgiesshilfe in Verwendung ist. Die Nut kann auch näher an der Breitseite des Bodens angeordnet sein, welche dem Ausgiessstutzen abgewandt ist. Ein Greifen der Nut ist dadurch noch weiter erleichtert. Ein weiterer Vorteil des erfindungsgemässe Kanisters ist, dass die Ausgiesshilfe eine beliebige Form aufweisen kann und trotzdem am Boden des Kanisters Platz findet. So kann die Ausgiesshilfe beispielsweise abgewinkelt oder gerade ausgeführt sein und muss nicht an die Form des Kanisters angepasst sein. Ein weiterer Vorteil des erfindungsgemässen Kanisters liegt darin, dass eine einfache Blasform zu seiner Herstellung verwendet werden kann, da am Boden ausser der Nut keinerlei andere Ausformungen vorhanden sind und durch die Ausrichtung der Nut quer zum Haltegriff einfach entformbar ist. Denkbar wäre es auch, dass der Kanister einen Boden ohne Ecken besitzt, beispielsweise eine Kreisfläche. Die Seitenfläche weist in diesem Fall keine Kanten auf. Das Vorsehen der Nut im Boden quer zum Handgriff zur Aufnahme einer Ausgiesshilfe ist auch bei jeder anderen Kanisterform denkbar.

In einer bevorzugten Ausführungsform steht die Nut an ihren Stirnseiten mit der mindestens einen Seitenwand in Verbindung und definiert dadurch an der mindestens einen Seitenwand eine erste und zweite Öffnung. Der Kanister muss daher zur Entnahme der Ausgiesshilfe nicht auf die Seitenfläche gelegt werden, sondern ist lediglich geringfügig zur Seite zu kippen. Durch die Öffnungen ist die Ausgiesshilfe für einen Benutzer leicht zu erreichen. Bei Vorliegen einer geraden Ausgiesshilfe kann diese sogar aus der Nut gezogen werden, ohne dass der Kanister gekippt werden müsste. Dies ist insbesondere bei Kanistern mit hohem Füllgewicht von Vorteil. Des weiteren ermöglichen die Öffnungen ein besonders einfaches Entformen des Kanisters aus der Blasform, da keine Hinterschneidungen oder Fortsätze in der Entformungsrichtung vorhanden sind. Dadurch, dass die Nut mit der Seitenwand in Verbindung steht, wird die versteifende Wirkung der Nut auf den Boden vorteilhaft noch weiter verstärkt. Ein Ausbeulen der Nut ist durch ihre Verbindung mit der mindestens einen Seitenwand daher weitestgehend vermieden.

Vorteilhaft weist die Nut mindestens entlang eines kurzen Abschnitts eine Hinterschneidung auf, welche eine Halterung für die in der Nut aufgenommene Ausgiesshilfe definiert. Dadurch ist gewährleistet, dass die Ausgiesshilfe sicher mit dem Kanister verbunden ist und trotzdem leicht aus der Nut lösbar ist.

Mit Vorteil weist die Nut mit Ausnahme der Hinterschneidung einen im wesentlichen U-förmigen Querschnitt auf, welcher gerade U-Schenkel und einen halbkreisförmigen U-Bogen besitzt. Diese Form erlaubt, dass die Ausgiesshilfe über die offene Seite der U-förmigen Nut eindrückbar ist.

In einer zweckmässigen Ausführungsform ist die Nut derartig bemasst, dass ein Überragen des Bodens von der Ausgiesshilfe verhindert ist. Dementsprechend ist die Standfläche des Bodens nicht durch eine überstehende Ausgiesshilfe beeinträchtigt.

In einer weiteren zweckmässigen Ausführungsform ist die Ausgiesshilfe im Bereich der Hinterschneidung spielfrei in der Nut aufgenommen. Dies hat den Vorteil, dass die Ausgiesshilfe zuverlässig mit dem Kanister verbunden ist und trotzdem bei Bedarf leicht von diesem lösbar ist.

Vorteilhaft ist die Nut in ihrer lichten Weite mit Ausnahme des Hinterschneidungsbereichs an die Aussenabmessungen der Ausgiesshilfe angepasst. So ist die Ausgiesshilfe mit geringem Kraftaufwand aus der Nut zu lösen.

In einer weiteren zweckmässigen Ausführungsform liegt die Ausgiesshilfe im wesentlichen mit einer ihrer Erzeugenden auf dem Nutgrund auf. Diese Ausführungsform erlaubt, dass die Ausgiesshilfe in der Nut nicht verrutscht und gleichzeitig die Nut nur so gross wie nötig dimensioniert ist.

Vorteilhaft weist die Ausgiesshilfe eine scheibenförmige Erweiterung auf, deren Aussendurchmesser die lichte Weite der Nut an der entsprechenden Stelle geringfügig übersteigt. Dadurch ist die Ausgiesshilfe zusätzlich in der Nut gehalten oder die Halterung durch die Hinterschneidungen kann sogar weggelassen werden.

In einer besonders bevorzugten Ausführungsform ist an der Oberseite des Kanisters eine horizontale U-förmige Stellfläche ausgebildet, innerhalb welcher der Haltegriff und der Ausgiessstutzen angeordnet sind. Die Stellfläche erlaubt, dass mehrere Kanister, welche eine solche Stellfläche besitzen, aufeinander stapelbar sind.

Zweckmässigerweise sind an der horizontalen Stellfläche eine Mehrzahl von Noppen angeordnet. Diese Noppen wirken mit einer Mehrzahl von Ausnehmungen formschlüssig zusammen, welche am Boden eines Kanisters vorgesehen sind, auf den der Kanister gestapelt ist. Die gestapelten Kanister erzielen durch das Zusammenwirken von Noppen und Ausnehmungen eine erhöhte Stabilität.

Um den Kanister auch auf anderen Kanistern mit Stellflächen und darauf angeordneten Noppen stapeln zu können, sind an seinem Boden zweckmässigerweise eine Mehrzahl von Ausnehmungen vorgesehen.

In einer vorteilhaften Ausführungsform der Erfindung sind am Boden des Kanisters parallel zur Nut und an gegenüberliegenden Seiten der Nut zumindest zwei Erhebungen vorgesehen. Diese Erhebungen gewährleisten einen stabilen Stand des Kanisters, wenn sich der Boden, beispielsweise durch Druckerhöhung im Innenraum des Kanisters, nach aussen wölbt, oder wenn der Kanister durch geringes Gewicht nicht ausreichend stabil auf seinem Boden steht.

Vorteilhaft wölben sich die Erhebungen vom Boden nach aussen und ihre erhabensten Stellen dienen als Standflächen. Falls der Kanister kein ausreichendes Gewicht für einen stabilen Stand besitzt, beispielsweise wenn er nicht voll gefüllt ist, kommt er auf den erhabensten Stellen der Erhebungen zu stehen, wodurch ein instabiler Stand vermieden ist.

In einer weiteren vorteilhaften Ausführungsform besitzen die Erhebungen annähernd die Aussenkonturen von gleichschenkeligen Dreiecken, wobei die jeweilige Spitze, die über die Schenkel des Dreiecks gebildet ist, vorzugsweise abgerundet ist. Diese spezielle Form der Erhebungen erlaubt, dass die Dreiecke ab einem bestimmten Kanistergewicht in Richtung des Kanisterinnenraums gedrückt sind und der Kanister dementsprechend auf seiner gesamten Bodenfläche zu stehen kommt. Der Kanister steht auf den Erhebungen nur bei einem verringerten Kanistergewicht und/ oder bei Erhöhung des Drucks im Innenraum des Kanisters.

Dadurch, dass die Schenkel des gleichschenkeligen Dreiecks zweckmässigerweise auf der Oberfläche des Bodens liegen und die Basisseiten der gleichschenkeligen Dreiecke vorteilhaft eine konvexe Krümmung aufweisen, ist die Standfläche des Kanisters auf den Erhebungen auf näherungsweise mehrere Punkte beschränkt und dementsprechend stabil. Entlang ihrer Schenkel sind die Dreiecke in Richtung des Kanisterinnenraums einklappbar.

Nachfolgend wird die Erfindung unter Bezugnahme auf die Figuren in schematischer Darstellung näher im Detail beschrieben. Es zeigt:
- Figur 1:: eine Seitenansicht des erfindungsgemässen Kanisters;
- Figur 2:: eine Schnittdarstellung eines Details aus Figur 1;
- Figur 3:: eine Vorderansicht des Kanisters;
- Figur4:: eine Unteransicht des Kanisters;
- Figur 5:: eine Vorderansicht eines stapelbaren Kanisters;
- Figur 6:: eine Seitenansicht des stapelbaren Kanisters;
- Figur 7:: eine Unteransicht des stapelbaren Kanisters und
- Figur 8:: eine Draufsicht des stapelbaren Kanisters.

Die Figuren 1, 3 und 4 zeigen einen Kanister 11 in verschiedenen Ansichten, der gesamthaft mit der Bezugsziffer 11 bezeichnet ist. Der Kanister ist für kleinere Flüssigkeitsmengen, z. B. 5 bis 10 l, vorgesehen. Es ist jedoch auch denkbar erfindungsgemässe Kanister herzustellen, welche der Aufnahme von grösseren Flüssigkeitsmengen dienen. Der Kanister 11 weist einen rechteckigen Boden 13 und eine ebenfalls rechteckige Oberseite 15 auf. Die Oberseite 15 ist nach aussen gekrümmt. Vier Seitenflächen 17a,17b und 19a,19b verbinden den Boden 13 mit der Oberseite 15. Die Seitenflächen 17a,17b verbinden die längeren Kanten des Bodens 13 und der Oberseite 15 und sind dementsprechend breiter als die Seitenflächen 19a,19b. An der nach oben gekrümmten Oberseite 15 schliesst ein Haltegriff 21 an. Die Oberseite 15 schliesst zusammen mit dem Haltegriff 21 eine Öffnung 23 ein. Dadurch ist das Umgreifen des Haltegriffs 21 ermöglicht. Die Oberseite 15 ist an ihrer der Seitenfläche 19a zugewandten Seite zu einer ebenen Fläche 25 abgeflacht. Auf der Fläche 25 ist aussenseitig ein Ausgiessstutzen 27 angeordnet. Der Ausgiessstutzen 27 besitzt ein Aussengewinde 29 auf das eine nicht näher dargestellte Verschlusskappe aufschraubbar ist.

Im Boden 13 ist quer zum Haltegriff 21 eine Einbuchtung in Form einer Nut 31 vorgesehen. Die Nut 31 ist im Detail in Figur 2 dargestellt. Die Nut 31 dient der Aufnahme einer Ausgiesshilfe 33. Dies ist auch in den Figuren 1, 3 und 4 zu erkennen.

Die Ausgiesshilfe ist ein handelsübliches Bauteil und besitzt einen zylinderförmigen Anschlussteil 35. Der Anschlussteil 35 besitzt ein Innengewinde, das mit dem Aussengewinde 29 des Ausgiessstutzens 27 zusammenwirkt. Um die Ausgiesshilfe 33 zu verwenden, ist demnach der Anschlussteil 35 auf das Aussengewinde 29 zu schrauben. An den Anschlussteil 35 anschliessend ist eine scheibenförmige Erweiterung 37 vorgesehen, deren Durchmesser geringfügig grösser als der Aussendurchmesser des Anschlussteils 35 sein kann. Ein anschliessender Rohrabschnitt 39 in Form eines Kegelstumpfes endet in einem abgewinkelten Endstück 41.

Aus Figur 2 und 3 ist ersichtlich, dass die Nut 31 im Querschnitt U-förmig ist. In Kombination mit der Figur 4 wird erkennbar, dass die Nut 31 an die Aussenkontur der Ausgiesshilfe 31 angepasst ist. Wie aus Figur 3 ansatzweise erkenntlich ist, besitzt die Nut 31 an den Schenkeln des U's im Bereich des Rohrabschnitts 39 Hinterschneidungen 43. Durch diese Hinterschneidungen 43 ist die lichte Weite zwischen den Schenkeln des U's an zumindest einer Stelle geringfügig kleiner als der Aussendurchmesser des Rohrabschnitts 39 an der entsprechenden Stelle. Die Ausgiesshilfe 33 ist folglich von der der Nut 31 gehalten. Zusätzlich kann beispielsweise die lichte Weite des U's auf Höhe der Erweiterung 37 geringfügig kleiner als der Aussendurchmesser der Erweiterung 37 sein. Dadurch entsteht eine zusätzliche Klemmwirkung zwischen der Nut 31 und der Ausgiesshilfe 33. Ferner ist aus den Figuren 1 bis 3 ersichtlich, dass die Tiefe der Nut 31 so dimensioniert ist, dass die Ausgiesshilfe 33 bei ihrer Aufnahme in der Nut 31 den Boden 13 nicht überragt. Der Nutgrund ist der Kontur der Ausgiesshilfe 33 angepasst. So ist die Tiefe der Nut 31 beispielsweise an das abgeknickte Endstück 41 adaptiert. Dadurch, dass die Nut in Richtung der Breitseite des Bodens 13, also der kurzen Seite des Bodens 13, orientiert ist, kann sie bis zu den Seitenwänden 17a,17b durchgezogen sein, ohne dass sie das Füllvolumen des Kanisters 11 zu stark reduzieren würde. Die Nut 31 definiert an den breiten Seitenflächen 17a,17b eine erste und zweite Öffnung 16,18. Durch diese Öffnungen 16,18 ist die Ausgiesshilfe 33 einfach entnehmbar. Der Kanister muss lediglich geringfügig gekippt werden, um Zugang zur Ausgiesshilfe zu erhalten. Die Nut 31 steht durch ihre Aussenwände stirnseitig mit den Seitenwänden 17a,17b in Verbindung, wodurch die Nut 31 den Boden 13 besonders steif macht. Ein Ausbeulen des Bodens 13 bzw. der Aussenwände der Nut 31 ist daher zuverlässig vermieden.

Am Boden des Kanisters ist ausreichend Platz gegeben, um die Nut 31 einer beliebigen Form der Ausgiesshilfe 33 anzupassen. Das Hantieren mit dem Kanister 11 oder das Aufbringen von Etiketten auf den Seitenflächen 17,19 ist dementsprechend von der in der Nut 31 angebrachten Ausgiesshilfe 33 nicht gestört. Auch ist die Ausgiesshilfe 33 am Boden des Kanisters 11 optimal geschützt, ungewollt aus der Nut 31 gerissen zu werden oder auch vor Verschmutzungen, welche die Oberseite 15 verunreinigen.

Figur 4 zeigt vier Erhebungen 45, wobei jeweils 2 Erhebungen entlang einer Seite der Nut 31 in kurzem Abstand zur Nut 31 angeordnet sind und den 2 weiteren Erhebungen 45 auf der anderen Seite der Nut 31 gegenüberliegen. Die Erhebungen 45 haben die Form von gleichschenkeligen Dreiecken 45, wobei die Spitze, welche von den Schenkeln 47 gebildet ist, abgerundet ausgeführt ist. Die Basis 49 des Dreiecks ist nach aussen gekrümmt und vom Boden 13 weg orientiert. Die vier Erhebungen 45 dienen der Standstabilisierung des Kanisters 11. Ist der Kanister leer oder wenig gefüllt, so steht er stabil auf den vier gekrümmten Basen 49 der gleichschenkeligen Dreiecke. Der instabile Stand von leeren Kanistern ist dadurch verhindert. Bei halbgefüllten Kanistern 11 kommt es, durch Gasbildung verursacht, zu "Ausbauchungen", wodurch auch der Boden 13 nach aussen gewölbt ist. Auch in diesem Fall steht der Kanister 11 stabil auf den vier Erhebungen 45. Ist der Kanister 11 hingegen gefüllt, so drückt sein Gewicht die vier Erhebungen in Richtung des Kanisterinnenraums. Die Erhebungen 45 werden nach innen gestülpt und der Kanister 11 besitzt als Standfläche den gesamten Boden 13. Dabei wird das Eindrücken der Erhebungen 45 durch die spezielle dreieckige Form erleichtert.

Eine erste und zweite Vertiefung 50,52 am Boden 13 des Kanisters 11 ermöglichen es, dass der Abstand des Bodens 13 noch weiter von der Stellfläche des Kanisters 11 vergrössert wird. Damit ist der 4 Punkt-Stand des Kanisters 11 auf den Erhebungen 45, sicher gewährleistet. Wie die Figuren 4 und 7 zeigen, sind zwei erste Vertiefungen 50 am Boden 13 im Bereich der schmalen Seitenflächen 19a,19b vorgesehen. Die zweite Vertiefung 52, in welcher der Abstand des Bodens 13 von seiner Stellfläche nochmals vergrössert ist, erstreckt sich zwischen den beiden schmalen Seitenflächen 19a,19b und ist im Wesentlichen orthogonal zur Nut 31 orientiert.

Die Blasform zur Herstellung des Kanisters 11 ist einfach zu gestalten, wenn die Nut 31 am Boden 13 ausgestaltet ist, da am Boden 13 keine weiteren Formen wie der Haltegriff 21, der Ausgiessstutzen 27 oder die gekrümmte Oberseite 15 vorhanden sind.

Die Figuren 5 bis 8 stellen eine weitere Ausführungsvariante eines stapelbaren Kanisters 11 mit bodenseitiger Aufnahme für die separate Ausgiesshilfe 33 dar. Die Oberseite 15 des Kanisters 11 ist in dieser Ausführungsvariante als eine horizontale U-förmige Stellfläche 53 ausgebildet, welche den Haltegriff 21 umgibt. Im Bereich der offenen Stelle des U's ist der Ausgiessstutzen 27 angeordnet. An der Oberseite der Stellfläche 53 sind Noppen 55 ausgebildet. Zusätzlich sind am Boden 13 des Kanisters 11 Ausnehmungen 57 vorgesehen. Werden zwei Kanister 11 aufeinander gestapelt, so wirken die Noppen 55 des unteren Kanisters mit den Ausnehmungen 57 des oberen Kanisters formschlüssig zusammen, wenn der Boden 13 des oberen Kanisters auf der Stellfläche 53 des unteren Kanisters zu stehen kommt.

Durch die Anordnung der Ausgiesshilfe 33 in der Nut 31, welche am Boden 13 quer zum Haltegriff 21 vorgesehen ist, werden die Kanister in der Stapelbarkeit nicht behindert. Eine Anordnung der Nut 31 an der Oberseite 15 ist bei diesem Ausführungsbeispiel, ohne die Stapelbarkeit der Kanister zu Beeinträchtigen, undenkbar. Die Tiefe der Nut 31 ist dementsprechend dimensioniert, dass neben der Ausgiesshilfe 33 zusätzlich der Teil des Haltegriffs 21 eines unteren Kanisters, welcher die Stellfläche 53 des unteren Kanisters geringfügig überragt, in der Nut 31 Platz findet.

Die Ausbildung der U-förmigen Stellfläche 53 bietet neben der Stapelbarkeit den weiteren Vorteil, dass sie gegenüber dem Haltegriff 21 die Aufgabe einer Schutzwand übernimmt. Beispielsweise beim Transportieren oder Stapeln des Kanisters 11 wird der Haltegriff 21 nicht beschädigt, da er von der Stellfläche 53 geschützt ist.

### Legende:

- 11: Kanister
- 13: Boden
- 15: Oberseite
- 16: Erste Öffnung
- 17a, 17b: Breite Seitenflächen
- 18: Zweite Öffnung
- 19a, 19b: Schmale Seitenflächen
- 21: Haltegriff
- 23: Öffnung
- 25: Ebene Fläche
- 27: Ausgiessstutzen
- 29: Aussengewinde
- 31: Nut
- 33: Ausgiesshilfe
- 35: Anschlussteil
- 37: Scheibenförmige Erweiterung
- 39: Rohrabschnitt
- 41: Endstück
- 43: Hinterschneidungen
- 45: Erhebung in der Form eines gleichschenkeligen Dreiecks
- 47: Schenkel des Dreiecks
- 49: Basis des Dreiecks
- 50: 1. Vertiefung
- 52: 2. Vertiefung
- 53: Horizontale Stellfläche
- 55: Noppen
- 57: Ausnehmungen

## Patentansprüche

1. Kanister (11) für die Aufbewahrung und den Transport von fliessfähigem Material, mit
- einem Boden (13),
- einer Oberseite (15) und
- mindestens einer den Boden (13) und die Oberseite (15) verbindenden und den Kanisterumfang definierenden Seitenwand (17a,17b,19a,19b),
- einer separaten Ausgiesshilfe (33) sowie
- einer von aussen zugänglichen vorgesehenen Nut (31) zur Halterung der separaten Ausgiesshilfe (33), deren Form mindestens abschnittsweise der Ausgiesshilfe (33) angepasst ist,
**dadurch gekennzeichnet,**
**dass** die Nut (31) am Boden (13) des Kanisters (11) quer zu einem Haltegriff (21), welcher an der Oberseite (15) des Kanisters (11) vorgesehen ist, angeordnet ist, wobei die Nut (31) als Griff zum zusätzlichen Halten des Kanisters ausgebildet ist.

2. Kanister (11) nach Anspruch 1, **dadurch gekennzeichnet, dass** die Nut (31) an ihren Stirnseiten mit der mindestens einen Seitenwand (17a,17b,19a,19b) in Verbindung steht und dadurch an der mindestens einen Seitenwand (17a,17b,19a,19b) eine erste und zweite Öffnung (16,18) definiert.

3. Kanister (11) nach einem der Ansprüche 1 bis 2, **dadurch gekennzeichnet, dass** die Nut (31) mindestens entlang eines kurzen Abschnitts eine Hinterschneidung (43) aufweist, welche eine Halterung für die in der Nut (31) aufgenommene Ausgiesshilfe (33) definiert.

4. Kanister (11) nach Anspruch 3, **dadurch gekennzeichnet, dass** die Nut (31) mit Ausnahme der Hinterschneidung (43) einen im wesentlichen U-förmigen Querschnitt aufweist, welcher gerade U-Schenkel und einen halbkreisförmigen U-Bogen besitzt.

5. Kanister (11) nach einem der Ansprüche 3 bis 4, **dadurch gekennzeichnet, dass** die Hinterschneidung der Nut (31) derartig bemasst ist, dass die Ausgiesshilfe (33) im Bereich der Hinterschneidung (43) spielfrei in der Nut (31) aufgenommen ist.

6. Kanister (11) nach einem der Ansprüche 1 bis 5, **dadurch gekennzeichnet, dass** die Nut (31) derartig bemasst ist, dass ein Überragen des Bodens (13) von der Ausgiesshilfe (33) verhindert ist.

7. Kanister (11) nach einem der Ansprüche 3 bis 6, **dadurch gekennzeichnet, dass** die Nut (31) in ihrer lichten Weite mit Ausnahme des Hinterschneidungsbereichs (43) an die Aussenabmessungen der Ausgiesshilfe (33) angepasst ist.

8. Kanister (11) nach einem der Ansprüche 1 bis 7, **dadurch gekennzeichnet, dass** die Ausgiesshilfe (33) im wesentlichen mit einer ihrer Erzeugenden auf dem Nutgrund aufliegt.

9. Kanister (11) nach einem der Ansprüche 1 bis 8, **dadurch gekennzeichnet, dass** die Ausgiesshilfe (33) eine scheibenförmige Erweiterung (37) aufweist, deren Aussendurchmesser die lichte Weite der Nut (31) an der entsprechenden Stelle geringfügig übersteigt.

10. Kanister (11) nach einem der Ansprüche 1 bis 9, **dadurch gekennzeichnet, dass** an der Oberseite (15) des Kanisters eine horizontale U-förmige Stellfläche (53) ausgebildet ist, innerhalb welcher der Haltegriff (21) und der Ausgiessstutzen (27) angeordnet sind.

11. Kanister (11) nach einem der Ansprüche 1 bis 10, **dadurch gekennzeichnet, dass** an der horizontalen Stellfläche (53) eine Mehrzahl von Noppen (55) angeordnet sind

12. Kanister (11) nach Anspruch 11, **dadurch gekennzeichnet, dass** am Boden (13) des Kanisters (11) eine Mehrzahl von Ausnehmungen (57) vorgesehen sind, welche mit den Noppen (55) eines Kanisters, auf welchen der Kanister (11) gestapelt ist, formschlüssig zusammenwirken kann.

13. Kanister (11) nach einem der Ansprüche 1 bis 12, **dadurch gekennzeichnet, dass** am Boden (13) des Kanisters (11) parallel zur Nut (31) und an gegenüberliegenden Seiten der Nut (31) zumindest zwei Erhebungen (45) vorgesehen sind.

14. Kanister (11) nach Anspruch 13, **dadurch gekennzeichnet, dass** sich die Erhebungen (45) vom Boden (13) nach aussen wölben und ihre erhabensten Stellen als Standflächen dienen.

15. Kanister (11) nach einem der Ansprüche 13 bis 14, **dadurch gekennzeichnet, dass** die Erhebungen (45) annähernd die Aussenkonturen von gleichschenkeligen Dreiecken besitzen, wobei die jeweilige Spitze, die über die Schenkel des Dreiecks gebildet ist, vorzugsweise abgerundet ist.

## Claims

1. Canister (11) for storage and transport of flowable material with
- a bottom (13),
- an upper side (15) and
- at least one side wall (17a, 17b, 19a, 19b) connecting the bottom (13) and the upper side (15) and defining the circumference of the canister,
- a separate pouring aid (33) as well as
- a groove (31) provided accessible from outside for holding the separate pouring aid (33), the shape of which is at least in sections adapted to the pouring aid (33),
**characterized in that** the groove (31) is placed at the bottom (13) of the canister (11) transversely to a handgrip (21) that is provided on the upper side (15) of the canister (11), whereby the groove (31) is configured as a handle for the additional holding of the canister.

2. Canister (11) according to claim 1, **characterized in that** the groove (31) communicates with the at least one side wall (17a, 17b, 19a, 19b) on its front sides and thus defines a first and a second opening (16, 18) on the at least one side wall (17a, 17b, 19a, 19b).

3. Canister (11) according to one of the claims 1 to 2, **characterized in that** the groove (31) has an undercut (43) at least along a short portion, which undercut defines a support for the pouring aid (33) that is received in the groove (31).

4. Canister (11) according to claim 3, **characterized in that** the groove (31) has except for the undercut (43) a substantially U-shaped cross section that has straight U-legs and a semicircular U-bent.

5. Canister (11) according to one of the claims 3 to 4, **characterized in that** the undercut of the groove (31) has such dimensions that the pouring aid (33) is received without clearance in the groove (31) in the area of the undercut (43).

6. Canister (11) according to one of the claims 1 to 5, **characterized in that** the groove (31) has such dimensions that a projection of the bottom (13) from the pouring aid (33) is avoided.

7. Canister (11) according to one of the claims 3 to 6, **characterized in that** the groove (31) is adapted in its clear width to the outer dimensions of the pouring aid (33) except for the undercut area (43).

8. Canister (11) according to one of the claims 1 to 7, **characterized in that** the pouring aid (33) bears on the groove base substantially with one of its generatrices.

9. Canister (11) according to one of the claims 1 to 8, **characterized in that** the pouring aid (33) has a disk-shaped enlargement (37), the outer diameter of which slightly exceeds the clear width of the groove (31) at the corresponding point.

10. Canister (11) according to one of the claims 1 to 9, **characterized in that** a horizontal U-shaped storage space (53) is formed on the upper side (15) of the canister within which the handgrip (21) and the pouring nozzle (27) are placed.

11. Canister (11) according to one of the claims 1 to 10, **characterized in that** a multitude of nubs (55) is placed on the horizontal storage space (53).

12. Canister (11) according to claim 11, **characterized in that** a multitude of recesses (57) is provided on the bottom (13) of the canister (11) that can positively interact with the nubs (55) of a canister on which the canister (11) is stacked.

13. Canister (11) according to one of the claims 1 to 12, **characterized in that** at least two elevations (45) are provided on the bottom (13) of the canister (11) parallel to the groove (31) and on opposed sides of the groove (31).

14. Canister (11) according to claim 13, **characterized in that** the elevations (45) bulge outwards from the bottom (13) and their highest points serve as storage spaces.

15. Canister (11) according to one of the claims 13 to 14, **characterized in that** the elevations (45) have approximately the outer contours of isosceles triangles, whereby the respective tip that is formed above the legs of the triangle is preferably rounded.

## Revendications

1. Bidon (11) pour le stockage et le transport de matériau fluide avec
- un fond (13),
- un côté supérieur (15) et
- au moins une paroi latérale (17a, 17b, 19a, 19b) qui relie le fond (13) et le côté supérieur (15) et qui définit la circonférence du bidon,
- un bec verseur séparé (33) ainsi
- qu'une gorge (31) prévue accessible de l'extérieur pour le support du bec verseur séparé (33) dont la forme est adaptée au moins par sections au bec verseur (33),
**caractérisé en ce que** la gorge (31) est placée sur le fond (13) du bidon (11) transversalement par rapport à une poignée (21) qui est prévue sur le côté supérieur (15) du bidon (11), cependant que la gorge (31) est configurée comme une prise pour la tenue supplémentaire du bidon.

2. Bidon (11) selon la revendication 1, **caractérisé en ce que** la gorge (31) est en relation avec la paroi latérale qui existe au moins (17a, 17b, 19a, 19b) sur ses faces frontales et définit ainsi une première et une seconde ouverture (16, 18) sur la paroi latérale qui existe au moins (17a, 17b, 19a, 19b).

3. Bidon (11) selon l'une des revendications 1 à 2, **caractérisé en ce que** la gorge (31) présente une échancrure (43) au moins le long d'un court tronçon, échancrure qui définit un support pour le bec verseur (33) logé dans la gorge (31).

4. Bidon (11) selon la revendication 3, **caractérisé en ce que** la gorge (31) présente, à l'exception de l'échancrure (43), une section sensiblement en forme de U qui possède des montants droits en U et un arc en U en forme de demi-cercle.

5. Bidon (11) selon l'une des revendications 3 à 4, **caractérisé en ce que** l'échancrure de la gorge (31) est dimensionnée telle que le bec verseur (33) est logé sans jeu dans la gorge (31) dans la zone de l'échancrure (43).

6. Bidon (11) selon l'une des revendications 1 à 5, **caractérisé en ce que** la gorge (31) est dimensionnée telle qu'un dépassement du fond (13) du bec verseur (33) est évité.

7. Bidon (11) selon l'une des revendications 3 à 6, **caractérisé en ce que** la gorge (31) est adaptée dans sa largeur libre aux dimensions extérieures du bec verseur (33), à l'exception de la zone de l'échancrure (43).

8. Bidon (11) selon l'une des revendications 1 à 7, **caractérisé en ce que** le bec verseur (33) repose sur le fond de la gorge substantiellement avec l'une de ses génératrices.

9. Bidon (11) selon l'une des revendications 1 à 8, **caractérisé en ce que** le bec verseur (33) présente un élargissement en forme de disque (37) dont le diamètre extérieur dépasse légèrement la largeur libre de la gorge (31) à l'endroit correspondant.

10. Bidon (11) selon l'une des revendications 1 à 9, **caractérisé en ce qu'**une surface d'appui horizontale en forme de U (53) est configurée sur le côté supérieur (15) du bidon, surface d'appui à l'intérieur de laquelle la poignée (21) et l'embout verseur (27) sont placés.

11. Bidon (11) selon l'une des revendications 1 à 10, **caractérisé en ce qu'**une multitude de protubérances (55) placée sur la surface d'appui horizontale (53).

12. Bidon (11) selon la revendication 11, **caractérisé en ce qu'**une multitude d'évidements (57) est prévue sur le fond (13) du bidon (11) qui peut coopérer par combinaison de formes avec les protubérances (55) d'un bidon sur lesquelles le bidon (11) est empilé.

13. Bidon (11) selon l'une des revendications 1 à 10, **caractérisé en ce qu'**au moins deux bossages (45) sont prévues sur le fond (13) du bidon (11) parallèlement à la gorge (31) et sur des côtés opposés de la gorge (31).

14. Bidon (11) selon la revendication 13, **caractérisé en ce que** les bossages (45) se voûtent du fond (13) vers l'extérieur et leurs endroits les plus en relief servent de surfaces de pose.

15. Bidon (11) selon l'une des revendications 13 à 14, **caractérisé en ce que** les bossages (45) possèdent approximativement les contours extérieurs de triangles isocèles, la pointe respective qui est formée par les côtés du triangle étant de préférence arrondie.
